# EUROPÄISCHE PATENTSCHRIFT

(11) **EP 1 667 184 B1**
(45) Veröffentlichungstag und Bekanntmachung des Hinweises auf die Patenterteilung: **04.07.2007**
(21) Anmeldenummer: 05026174.2
(22) Anmeldetag: 01.12.2005
(51) Int. Cl.: H01H 13/705

(54) **Druck- oder Schiebeschalter oder kombinierter Druck- und Schiebeschalter für ein Kraftfahrzeug**
Push or slide switch or combined push and slide switch for a vehicle
Interrupteur à curseur ou poussoir ou interrupteur combiné à un curseur-poussoir pour un vehicule

(30) Priorität: 02.12.2004 DE 102004058127
(43) Veröffentlichungstag der Anmeldung: 07.06.2006
(73) Patentinhaber: Leopold Kostal GmbH & Co. KG, 58507 Lüdenscheid (DE)
(72) Erfinder: Böcking, Michael, 44369 Dortmund (DE)

(56) Entgegenhaltungen:
- DE-A1- 4 327 387
- DE-U1- 9 208 384

## Beschreibung

Die Erfindung betrifft einen Druck- oder Schiebeschalter oder einen kombinierten Druck- und Schiebeschalter für ein Kraftfahrzeug.

Aus der deutschen Offenlegungsschrift DE 43 27 387 A1 ist eine Halterung für ein elektrotechnisches Bauelement bekannt, welches beispielsweise einen Druckschalter ausbilden kann. Zur Halterung an einer Trägerplatte weist das Bauelement ein Gehäuse mit einer mehreckigen oder ovalen Außenmantelfläche auf. In die Trägerplatte ist eine der Außenmantelfläche entsprechende Ausnehmung eingearbeitet. Des weiteren sind in die die Ausnehmung begrenzenden Seitenwände zwei oder mehrere Freisparungen eingeformt, durch die Auflagelaschen zur Abstützung des Bauelements durch Federkraft nach Eindrehung in die Freisparungen gebildet sind.

Hierdurch wird erreicht, daß das Bauelement, welches etwa ein Eingabe- oder Anzeigelement für eine Tastatur sein kann, innerhalb der Trägerplatte befestigt werden kann. Das Bauelement ist somit nach der Montage selbst unbeweglich angeordnet.

Die der Erfindung zugrundeliegende Aufgabe bestand darin, einen Druck-oder Schiebeschalter oder kombinierten Druck- und Schiebeschalter für ein Kraftfahrzeug zu schaffen, der auf besonders einfache und kostengünstige Weise durch eine aufbauende Montage herstellbar ist.

Diese Aufgabe wird erfindungsgemäß durch die Merkmalskombination des unabhängigen Anspruchs 1 gelöst.

Das Knopfhalterelement ist dabei formschlüssig derart mit dem Gehäuse verbunden, daß es nicht ohne weiteres vom Gehäuse getrennt werden kann, ist aber dennoch, im Gegensatz zum zuvor genannten Stand der Technik, gegenüber dem Gehäuse verschieblich oder drehbeweglich angeordnet, um eine Schalterbetätigung zu vermitteln.

Das Knopfhalterelement kann so vorteilhafterweise ohne weitere Verbindungsmittel mit dem Gehäuse vormontiert werden.

Vorteilhafterweise kann die Verriegelung zwischen dem Knopfhalterelement und dem Gehäuse als kraftschlüssige und spielfreie oder zumindest nahezu spielfreie Verbindung ausgeführt sein, da so die vormontierten Bauteile bis zur endgültigen Montage, beispielsweise in einem Kraftfahrzeug, auch unter dem Einfluß mechanischer Einwirkungen sicher zusammengefügt bleiben.

An die so gebildete Baugruppe sind der Betätigungsknopf auf der äußeren Gehäuseseite sowie die elektrischen Schaltelemente auf der inneren Gehäuseseite auf einfache Weise anfügbar.

Zur Verriegelung des Knopfhalterelementes mit dem Gehäuse ist es vorteilhaft, wenn die Ausnehmung des Gehäuses einen Bereich aufweist, dessen Form passend zur Form des durch die Ausnehmung hindurchgeführten Abschnitts des Knopfhalterelements ausgeführt ist oder auch, wenn die Ausnehmung des Gehäuses einen Bereich aufweist, dessen Form der Form des durch die Ausnehmung hindurchgeführten Abschnitts eines, bezogen auf die Ausrichtung eines montierten Knopfhalterelement, gegenüber dem Gehäuse gedrehten Knopfhalterelement entspricht.

In einer vorteilhaften Ausführung weist die Ausnehmung die Form eines Langlochs auf.

In einer bevorzugten Ausführung ist vorgesehen, daß die Kontur des Bereiches der Ausnehmung entsprechend einer Schlüssel-Schloß-Paarung genau oder zumindest weitgehend der Form des durch die Ausnehmung hindurchgeführten Abschnitts des Knopfhalterelements entspricht. Hierdurch ist ein besonders lagegenaues Zusammenfügen von Knopfhalterelement und Gehäuse möglich.

Hierzu kann der durch die Ausnehmung hindurchgeführte Abschnitt des Knopfhalterelements, einem Schlüsselbart vergleichbar, mehrere miteinander verbundene Rippen ausbilden, die entsprechend ausgebildete Verbreiterungen im Durchbruch des Gehäuses durchgreifen.
Die mechanische Verbindung zwischen dem Betätigungsknopf und dem Knopfhalterelement kann vorteilhaft durch Rastverbindungselemente erfolgen, die eine starre oder auch bewegliche Anbindung des Betätigungsknopfes ermöglichen. Die Ausgestaltung der Rastverbindungselemente ist insbesondere davon abhängig, ob der Schalter als Schiebeschalter ausgeführt ist, oder ob er (auch) Druckschaltfunktionen realisiert.

Vorteilhaft ist es, wenn das Gehäuse entlang der Ausnehmung einen umlaufenden Kragen aufweist.

Bei Realisierung einer Schiebeschalterfunktion, kann der durch die Ausnehmung hindurchgeführte Abschnitt des Knopfhalterelements auf dem umlaufenden Kragen verschieblich angeordnet sein.

Wird ein Betätigungsknopf vorgesehen, dessen Außenkontur den umlaufenden Kragen übergreift, so ist das Innere des Gehäuses besonders gut gegen Einflüsse von Staub und Feuchtigkeit geschützt.

Vorteilhafterweise kann der Schalter mehrere, vorzugsweise zwei, Schaltelemente aufweisen, wobei jedes Schaltelement wiederum mehrere Schaltfunktionen, insbesondere auch Schiebeschalt- und Druckschaltfunktionen realisieren kann. Überdies können mehrere Schalter mittels einstückig verbundener Gehäuse oder eines gemeinsamen Gehäuseträgers zu einer Schalterbaugruppe verbunden sein.

Bevorzugte Anwendungen des erfindungsgemäßen Schalters sind die Steuerung der Position eines Fahrzeugsitzes oder eines Schiebedachs, wobei die Verwendungsmöglichkeiten selbstverständlich nicht auf diese Anwendungen beschränkt sind.
Im folgenden werden Ausführungsbeispiele eines erfindungsgemäßen Schalters anhand der Zeichnung näher erläutert. In den Figuren dargestellt sind jeweils Schalterbaugruppen, welche zwei erfindungsgemäß aufgebaute Schalter aufweisen.

Es zeigen
- Figur 1: Bestandteile einer Schalterbaugruppe vor der Montage,
- Figur 2 und 3: verschiedene Ansichten der Schalterbaugruppe in einem ersten Montageschritt,
- Figuren 4 bis 6: Ansichten der Schalterbaugruppe in weiteren Montageschritten,
- Figuren 7 und 8: jeweils eine Schnittzeichnung durch die Schalterbaugruppe,
- Figuren 9 und 10: eine alternative Ausführungsform einer Schalterbaugruppe in jeweils einem Montageschritt.

Die Figur 1 zeigt das Gehäuse (3) einer Schalterbaugruppe mit zwei Knopfhalterelementen (4a, 4b) in einer Seitenansicht vor dem Zusammenfügen. Die Knopfhalterelemente (4a, 4b) bestehen jeweils aus einer ebenen Grundplatte (12a, 12b), die einstückig sich senkrecht zur Grundplattenebene erstreckende Anformungen (13a, 13b) aufweisen.
Diese Anformungen (13a, 13b) bestehen ihrerseits jeweils aus einem speziell geformten Abschnitt (5a, 5b), der über einen schmaleren Verbindungsabschnitt (14a, 14b) mit der Grundplatte (12a, 12b) verbunden ist.

Die Abschnitte (5a, 5b) werden, wie die Figuren 2 und 3 in zwei unterschiedlichen Ansichten zeigen, im nächsten Montageschritt durch jeweils eine Ausnehmung (6a, 6b) des Gehäuses (3) hindurchgeführt. Die Ausnehmungen (6a, 6b) sind als im wesentlichen schlitzförmige Durchbrüche ausgeführt, die jeweils mit einem an das Gehäuse (3) angeformten Kragen (11a, 11b) umrandet sind.

Die Breite der Ausnehmungen (6a, 6b) ist jeweils über den größten Teil ihrer Länge geringer, als der Durchmesser des durch die Ausnehmung (6a, 6b) hindurchzuführenden Abschnitts (5a, 5b) des Knopfhalterelements (4a, 4b). Jede Ausnehmung (6a, 6b) weist jedoch einen verbreiterten Bereich (7a, 7b) auf, deren Kontur der Form des durch die Ausnehmung (6a, 6b) hindurchzuführenden Abschnitts (5a, 5b) des Knopfhalterelements (4a, 4b) angepaßt ist.

So hat der Bereich (7b) der Ausnehmung (6b) die Form eines Langlochs (8b); der durch die Ausnehmung (6b) hindurchzuführende Abschnitt (5b) des zugehörigen Knopfhalterelements (4b) hat eine entsprechend angepaßte Querschnittsform, so daß der Abschnitt (5b) genau in diesem Bereich durch die Ausnehmung (6b) hindurchgeführt werden kann.

Die Ausnehmung (6a) weist einem Bereich (7a) auf, in welchem die Ausnehmung (6a) mehrere sich senkrecht zu ihrer Längserstreckung erstreckende schlitzförmige Verbreiterungen aufweist. Die Kontur dieses Bereiches (7a) entspricht ebenfalls genau der Form des durch die Ausnehmung (6a) hindurchzuführenden Abschnitts (5a) des zugehörigen Knopfhalterelements, wobei die Form des Abschnitts (5a) hier durch mehrere miteinander verbundene Rippen (10) bestimmt wird.

Die Abschnitte (5a, 5b) sind somit wie bei Schlüssel-Schloß-Paarungen in ihrer Form genau den verbreiterten Bereichen (7a, 7b) der Durchbrüche (6a, 6b) angepaßt, so daß jeder Abschnitt (5a, 5b) nur in dem ihm zugeordneten Bereich (7a, 7b) durch einen Durchbruch (6a, 6b) des Gehäuses (3) hindurchführbar ist und eine Verwechslung bei der Zuordnung von Knopfhalterelementen (4a, 4b) zu den Durchbrüchen (6a, 6b) bei der Montage ausgeschlossen ist.

Im nächsten Montageschritt werden die Abschnitte (5a, 5b) ganz durch die Ausnehmungen (6a, 6b) des Gehäuses (3) hindurchgeführt und jeweils entlang des Kragens (11a, 11b) in den mittleren Bereich der Ausnehmung (6a, 6b) verschoben. Hierdurch ergibt sich die in der Figur 4 dargestellte Anordnung.

Die Knopfhalterelemente sind nun gegenüber dem Gehäuse (3) verriegelt, da sich die in der Figur 1 dargestellten schmalen Verbindungsabschnitte (14a, 14b) nun auf Höhe der Ausnehmungen (6a, 6b) und der Kragen (11a, 11b) befinden und die breiteren Abschnitte (5a, 5b) der Anformungen (13a, 13b) sich auf den Kragen (11a, 11b) abstützen.

Eine Trennung der so erreichten formschlüssigen Verbindungen zwischen dem Gehäuse (3) und den Knopfhalterelementen (4a, 4b) wäre in diesem Stadium der Montage noch dadurch möglich, daß die Abschnitte (5a, 5b) zu den verbreiterten Bereiche (7a, 7b) der Ausnehmungen (6a, 6b) zurückgeschoben werden.

Dies wird im nächsten Montageschritt, dargestellt in der Figur 5, durch die Anordnung von Schaltelementen (1a, 1a', 1b, 1b') innerhalb des Gehäuses (3) verhindert. Diese Schaltelemente (1a, 1a', 1b, 1b'), welche die elektrischen Funktionen des Schalters realisieren, sind im dargestellten Ausführungsbeispiel jeweils paarweise den Knopfhalterelementen (4a, 4b) zugeordnet, wobei die Schaltstößel (15a, 15a', 15b, 15b') der Schaltelemente (1a, 1a', 1b, 1b') beidseitig neben den Abschnitten (5a, 5b) der Knopfhalterelemente (4a, 4b) die Ausnehmungen (6a, 6b) durchragen.

Die Montage der Schalterbaugruppe wird durch Verrasten eines Betätigungsknopfs (2a, 2b) mit jeweils einem Knopfhalterelement abgeschlossen (Figur 6).

Die Figuren 7 und 8 verdeutlichen die in den Figuren 5 und 6 dargestellten Montagestadien nochmals anhand zweier Schnittzeichnungen. Beispielhaft soll hierzu die Anordnung, bestehend aus den Schaltelementen 1a und 1a', dem Knopfhalterelement 4a und dem Betätigungsknopf 2a näher erläutert werden.

Wie aus den Figuren 7 und 8 hervorgeht, weist die Grundplatte (12a) des Knopfhalterelementes (4a) zwei Durchbrüche (16a, 16a') auf, durch die die Schaltstößel (15a, 15a') der Schaltelemente (1a,1a') hindurchgeführt sind. Die Schaltstößel reichen weiterhin durch die Ausnehmung (6a) des Gehäuses (3) bis zum Betätigungsknopf (2a). Der Betätigungsknopf (2a) ist starr oder schwenkbar über ein Rastelement (9) mit dem Knopfhalterelement (4a) verbunden.

Je nach Ausführung der Schaltelemente (1a,1a') als Druck- oder Schiebeschalter ist, lösen die Schaltstößel (15a, 15a') entweder bei einer Krafteinwirkung in Richtung auf die Gehäuse der Schaltelemente (1a, 1a') oder bei einer Verschiebung parallel zur Ausnehmung (6a) eine Schaltfunktion aus. Auch eine Kombination beider Betätigungsarten kann vorgesehen sein. Eine Druckschaltfunktion wird dabei durch einen schwenkbar mit dem Knopfhalterelement (4a) verbundenen Betätigungsknopf (2a) realisiert, wobei bei einem Verschwenken des Betätigungsknopfes (2a) um eine Drehachse senkrecht zur Zeichnungsebene in der einen Drehrichtung der Schaltstößel 15a des Schaltelementes 1a und in der anderen Drehrichtung der Schaltstößel 15a' des Schaltelementes 1a' betätigt wird.

Ein Schiebeschalterfunktion wird durch eine Verschiebung des Betätigungsknopfes (2a) parallel zur Gehäuseoberfläche erreicht. Das mit dem Betätigungsknopf (2a) verbundene Knopfhalterelement (4a) wirkt in diesem Fall als ein Schaltschieber, der die Verschiebung des Betätigungsknopfes (2a) entlang der Ausnehmung des Gehäuses ermöglicht und gegebenenfalls sogar durch Mitführen der in den Durchbrüchen (16a, 16a') des Knopfhalterelement (4a) angeordneten Schaltstößel die Schaltelemente (1a, 1a') direkt betätigt.

Eine alternative Ausführungsform eines Schalters ist in den Figuren 9 und 10 dargestellt. Hierin ist der durch eine Ausnehmung (6c) des Gehäuses (3c) hindurchgeführte Abschnitt (5c) des Knopfhalterelementes derart ausgeführt, daß er in einer ersten Lage relativ zum Gehäuse (3c) durch die Ausnehmung hindurchgeführt werden kann (Figur 9) und sich in einer zweiten, relativ zur ersten Lage gedrehten Lage aufgrund seiner nun größeren Quererstreckung die Breite der Ausnehmung (6c) überragt und so das Knopfhalterelement mit dem Gehäuse (3c) verriegelt.

Der Unterschied dieser Ausführungsform zur der zuvor diskutierten, liegt darin, daß hier die Verriegelung durch eine Drehung statt durch eine Verschiebung erreicht wird, wobei der Vorteil erzielt wird, daß die Ausnehmung (6c) keinen speziellen Bereich aufweisen muß, dessen Quererstreckung der Quererstreckung des Abschnitts (5c) im verriegelten Zustand entspricht.

### Bezugszeichen

- 1a, 1a', 1b, 1b': Schaltelement
- 2a, 2b: Betätigungsknopf
- 3, 3c: Gehäuse
- 4a, 4b: Knopfhalterelement
- 5a, 5b, 5c: Abschnitt (des Knopfhalterelements)
- 6a, 6b, 6c: Ausnehmung
- 7a, 7b: Bereich (der Ausnehmung)
- 8a, 8b: Langloch
- 9: Rastelement
- 10: Rippen
- 11a, 11b: Kragen
- 12a, 12b: Grundplatte
- 13a, 13b: Anformungen
- 14a, 14b: Verbindungsabschnitte
- 15a, 15a': Schaltstößel
- 16a, 16a': Durchbrüche

## Patentansprüche

1. Druck- oder Schiebeschalter oder kombinierter Druck- und Schiebeschalter für ein Kraftfahrzeug
- mit mindestens einem Schaltelement (1a, 1a', 1b, 1b'),
- mit einem Betätigungsknopf (2a, 2b), über den mindestens eine Schaltfunktion des Schaltelements (1a, 1a', 1b, 1b') auslösbar ist,
- mit einem Gehäuse (3, 3c), innerhalb dessen das Schaltelement (1a, 1a', 1b, 1b') angeordnet ist und außerhalb dessen der Betätigungsknopf (2a, 2b) angeordnet ist,
- und mit einem Knopfhalterelement (4a, 4b), das sowohl von dem Gehäuse (3, 3c) als auch von den Gehäusen der Schaltelemente (1a, 1a', 1b, 1b') verschieden ist, und die mechanische Verbindung des Betätigungsknopfes (2a, 2b) gewährleistet und das mit dem Gehäuse (3, 3c) verbunden ist,
- wobei das Knopfhalterelement (4a, 4b) eine Grundplatte (12a, 12b) aufweist und ein mit der Grundplatte (12a, 12b) verbundener Abschnitt (5a, 5b, 5c) des Knopfhalterelements (4a, 4b) ganz durch eine Ausnehmung (6a, 6b, 6c) des Gehäuses (3, 3c) hindurchgeführt und durch eine Verschiebung oder Verdrehung relativ zum Gehäuse (3, 3c) dem Gehäuse (3, 3c) an dessen Außenseite verriegelt ist.

2. Schalter nach Anspruch 1, **dadurch gekennzeichnet, daß** die Ausnehmung (6a, 6b) des Gehäuse (3) einen Bereich (7a, 7b) aufweist, dessen Form passend zur Form des durch die Ausnehmung (6a, 6b) hindurchgeführten Abschnitts (5a, 5b) des Knopfhalterelements (4a, 4b) ausgeführt ist.

3. Schalter nach Anspruch 1, **dadurch gekennzeichnet, daß** die Ausnehmung (6c) des Gehäuses (3c) einen Bereich (7a, 7b) aufweist, dessen Form der Form des durch die Ausnehmung (6a, 6b) hindurchgeführten Abschnitts (5a, 5b) eines, bezogen auf die Ausrichtung eines montierten Knopfhalterelements (4a, 4b), gegenüber dem Gehäuse (3) gedrehten Knopfhalterelements (4a, 4b) entspricht.

4. Schalter nach Anspruch 2 oder 3, **dadurch gekennzeichnet, daß** die Ausnehmung (6a, 6b) die Form eines Langlochs (8) aufweist.

5. Schalter nach Anspruch 2 oder 3, **dadurch gekennzeichnet, daß** die Kontur des Bereiches (7a, 7b) der Ausnehmung (6a, 6b), entsprechend einer Schlüssel-Schloß-Paarung, genau oder zumindest weitgehend der Form des durch die Ausnehmung (6a, 6b) hindurchgeführten Abschnitts (5a, 5b) der Knopfhalterelement (4a, 4b) entspricht.

6. Schalter nach Anspruch 1, **dadurch gekennzeichnet, daß** der durch die Ausnehmung (6a) hindurchgeführte Abschnitt (5a, 5c) mehrere miteinander verbundene Rippen (10) ausbildet.

7. Schalter nach Anspruch 1, **dadurch gekennzeichnet, daß** der durch die Ausnehmung (6a, 6b) hindurchgeführte Abschnitt (5a, 5b) ein Rastelement (9) zur Verbindung des Abschnitt (5a, 5b) mit dem Betätigungsknopf (2a, 2b) aufweist.

8. Schalter nach Anspruch 1, **dadurch gekennzeichnet, daß** das Gehäuse (3, 3c) entlang der Ausnehmung (6a, 6b, 6c) einen umlaufenden Kragen (11a, 11 b) aufweist.

9. Schalter nach Anspruch 8, **dadurch gekennzeichnet, daß** der durch die Ausnehmung (6a, 6b, 6c) hindurchgeführte Abschnitt (5a, 5b, 5c) des Knopfhalterelements (4a, 4b) sich auf dem umlaufenden Kragen (11a, 11b) abstützt.

10. Schalter nach Anspruch 9, **dadurch gekennzeichnet, daß** der durch die Ausnehmung (6a, 6b, 6c) hindurchgeführte Abschnitt (5a, 5b, 5c) des Knopfhalterelements (4a, 4b) auf dem umlaufenden Kragen (11a, 11b) verschieblich ist.

11. Schalter nach Anspruch 1, **dadurch gekennzeichnet, daß** der Schalter mehrere, vorzugsweise zwei, Schaltelemente (1a, 1a', 1b, 1b') aufweist.

12. Schalter nach Anspruch 10 und 11, **dadurch gekennzeichnet, daß** die Schaltelemente (1a, 1a', 1b, 1b') zumindest jeweils eine Schiebeschaltfunktion realisieren und daß das Knopfhalterelement (4a, 4b) die Schiebebewegung des Betätigungsknopfes (2a, 2b) auf die Schaltelemente (1a, 1a', 1b, 1b') überträgt.

13. Schalter nach Anspruch 8, **dadurch gekennzeichnet, daß** der Betätigungsknopf (2a, 2b) den umlaufenden Kragen (11a, 11b) übergreift.

14. Schalter nach Anspruch 1, **dadurch gekennzeichnet, daß** die Verriegelung zwischen dem Knopfhalterelement und dem Gehäuse spielfrei ausgeführt ist.

15. Schalter nach Anspruch 1, **dadurch gekennzeichnet, daß** mehrere Schalter mittels einstückig verbundener Gehäuse (3, 3c) oder eines gemeinsamen Gehäuseträgers zu einer Schalterbaugruppe verbunden sind.

16. Schalter nach Anspruch 1 oder 14, **dadurch gekennzeichnet, daß** die Schalter zur Steuerung der Position eines Fahrzeugsitzes oder eines Schiebedachs verwendet werden.

## Claims

1. Pressure-operated or slide switch or combined pressure-operated and slide switch for a motor vehicle:
- having at least one control element (1a, 1a', 1b, 1b'),
- having an actuation button (2a, 2b) by way of which at least one switching function of the control element (1a, 1a', 1b, 1b') can be triggered,
- having a housing (3, 3c) inside which the control element (1a, 1a', 1b, 1b') is arranged and outside which the actuation button (2a, 2b) is arranged,
- and with a button support element (4a, 4b) which differs both from the housing (3, 3c) and also from the housings of the control elements (1a, 1a', 1b, 1b'), and ensures the mechanical linkage of the actuation button (2a, 2b), and which is connected to the housing (3, 3c),
- with the button support element (4a, 4b) featuring a base-plate (12a, 12b) and a section (5a, 5b, 5c) of the button support element (4a, 4b) connected to the base-plate (12a, 12b) being passed completely through a cut-out (6a, 6b, 6c) in the housing (3, 3c) and being interlocked with the housing (3, 3c) on the outside of the same by means of a displacement or a rotation relative to the housing (3, 3c).

2. Switch in accordance with Claim 1, **characterised by** the fact that the cut-out (6a, 6b) in the housing (3) features a zone (7a, 7b), the shape of which is designed to match the shape of the section (5a, 5b) of the button support element (4a, 4b) passing through the cut-out (6a, 6b).

3. Switch in accordance with Claim 1, **characterised by** the fact that the cut-out (6c) in the housing (3c) features a zone (7a, 7b), the shape of which corresponds to the shape of the section (5a, 5b) of a button support element (4a, 4b) which, where the orientation of an assembled button support element (4a, 4b) is concerned, is turned in relation to the housing (3), with the section (5a, 5b) being passed through the cut-out (6a, 6b).

4. Switch in accordance with Claim 2 or Claim 3, **characterised by** the fact that the cut-out (6a, 6b) has the shape of an oblong hole (8).

5. Switch in accordance with Claim 2 or Claim 3, **characterised by** the fact that the contour of the zone (7a, 7b) of the cut-out (6a, 6b) corresponds exactly or at least to a large extent to the shape of the section (5a, 5b) of the button support element (4a, 4b) passing through the cut-out (4a, 4b) in the manner of a lock-and-key-type pairing.

6. Switch in accordance with Claim 1, **characterised by** the fact that the section (5a, 5c) passing through the cut-out (6a) constitutes several interconnected ribs (10).

7. Switch in accordance with Claim 1, **characterised by** the fact that the section (5a, 5b) passing through the cut-out (6a, 6b) features a locking element (9) for connecting the section (5a, 5b) to the actuation button (2a, 2b).

8. Switch in accordance with Claim 1, **characterised by** the fact that the housing (3, 3c) features a circumferential collar (11a, 11b) along the cut-out (6a, 6b, 6c).

9. Switch in accordance with Claim 8, **characterised by** the fact that the section (5a, 5b, 5c) of the button support element (4a, 4b) passing through the cut-out (6a, 6b, 6c) is supported on the circumferential collar (11a, 11b).

10. Switch in accordance with Claim 9, **characterised by** the fact that the section (5a, 5b, 5c) of the button support element (4a, 4b) passing through the cut-out (6a, 6b, 6c) is displaceable on the circumferential collar (11a, 11b).

11. Switch in accordance with Claim 1, **characterised by** the fact that the switch features several, preferably two, control elements (1a, 1a', 1b, 1b').

12. Switch in accordance with Claims 10 and 11, **characterised by** the fact that the control elements (1a, 1a', 1b, 1b') fulfil at least one sliding switch function and that the button support element (4a, 4b) transfers the sliding movement of the actuation button (2a, 2b) to the control elements (1a, 1a', 1b, 1b').

13. Switch in accordance with Claim 8, **characterised by** the fact that the actuation button (2a, 2b) grips across the circumferential collar (11a, 11b).

14. Switch in accordance with Claim 1, **characterised by** the fact that the interlock between the button support element and the housing is executed free of play.

15. Switch in accordance with Claim 1, **characterised by** the fact that several switches are joined to a switch assembly by means of integrally formed and connected housings (3, 3c) or by means of a common housing support.

16. Switch in accordance with Claim 1 or Claim 14, **characterised by** the fact that the switches are used for controlling the position of a car seat or of a sliding roof.

## Revendications

1. Commutateur à poussoir ou à coulisse ou commutateur combiné à poussoir et à coulisse pour un véhicule automobile,
- avec au moins un élément de commutation (1a, 1a', 1b, 1b'),
- avec un bouton d'actionnement (2a, 2b), par l'intermédiaire duquel au moins une fonction de l'élément de commutation (1a, 1a', 1b, 1b') peut être déclenchée,
- avec un boîtier (3, 3c) à l'intérieur duquel l'élément de commutation (1a, 1a', 1b, 1b') est disposé, et à l'extérieur duquel le bouton d'actionnement (2a, 2b) est disposé,
- et avec un élément de maintien de bouton (4a, 4b), qui diffère aussi bien du boîtier (3, 3c) que des boîtiers des éléments de commutation (1a, 1a', 1b, 1b'), et qui assure la liaison mécanique du bouton d'actionnement (2a, 2b), et qui est relié au boîtier (3, 3c),
- L'élément de maintien de bouton (4a, 4b) présente une plaque de base (12a, 12b) et une section (5a, 5b, 5c) de l'élément de maintien de bouton (4a, 4b), qui, reliée à la plaque de base plane (12a, 12b), passe entièrement à travers un évidement (6a, 6b, 6c) du boîtier (3, 3c), et est verrouillée par déplacement ou par pivotement par rapport au boîtier (3, 3c) sur la face extérieure du boîtier (3, 3c).

2. Commutateur selon la revendication 1, **caractérisé en ce que** l'évidement (6a, 6b) du boîtier (3) présente une zone (7a, 7b) dont la forme est adaptée à la forme de la sections (5a, 5b) d'un élément de maintien de bouton (4a, 4b) qui passe à travers l'évidement (6a, 6b).

3. Commutateur selon la revendication 1, **caractérisé en ce que** l'évidement (6c) du boîtier (3c) présente une zone (7a, 7b) dont la forme correspond à la forme de la section (5a, 5b) d'un éléments de maintien de bouton (4a, 4b), conduite à travers l'évidement (6a, 6b), lequel élément de maintien de bouton est pivoté par rapport au boîtier (3), en se référant à l'orientation d'un éléments de maintien de bouton (4a, 4b) monté.

4. Commutateur selon revendication 2 ou 3, **caractérisé en ce que** l'évidement (6a, 6b) présente la forme d'un trou oblong (8).

5. Commutateur selon revendication 2 ou 3, **caractérisé en ce que** le contour de la zone (7a, 7b) de l'évidement (6a, 6b) correspond, à la manière d'un ensemble clé-serrure, plus ou moins à la forme de la section (5a, 5b) de l'élément de maintien de bouton (4a, 4b) qui passe à travers l'évidement (6a, 6b).

6. Commutateur selon la revendication 1, **caractérisé en ce que** la section (5a, 5c), qui passe à travers l'évidement (6a), forme plusieurs nervures (10) reliées entre elles.

7. Commutateur selon la revendication 1, **caractérisé en ce que** la section (5a, 5b), qui passe à travers l'évidement (6a, 6b), présente un élément d'encliquetage (9) pour relier la section (5a, 5b) au bouton d'actionnement (2a, 2b).

8. Commutateur selon la revendication 1, **caractérisé en ce que** le boîtier (3, 3c) présente, le long de l'évidement (6a, 6b, 6c), une collerette périphérique (11a, 11b).

9. Commutateur selon la revendication 8, **caractérisé en ce que** la section (5a, 5b, 5c) de l'élément de maintien de bouton (4a, 4b), conduite à travers l'évidement (6a, 6b, 6c), s'appuie sur la collerette périphérique (11a, 11b).

10. Commutateur selon la revendication 9, **caractérisé en ce que** la section (5a, 5b, 5c) de l'élément de maintien de bouton (4a, 4b), conduite à travers l'évidement (6a, 6b, 6c), peut être déplacée sur la collerette périphérique (11a, 11b).

11. Commutateur selon la revendication 1, **caractérisé en ce que** le commutateur présente plusieurs, préférentiellement deux, éléments de commutation (1a, 1a', 1b, 1b')

12. Commutateur selon les revendications 10 et 11, **caractérisé en ce que** les éléments de commutation (1a, 1a', 1b, 1b') réalisent chacun au moins une fonction de commutateur à coulisse et que l'élément de maintien de bouton (4a, 4b) transmet le mouvement de coulissement du bouton d'actionnement (2a, 2b) aux éléments de commutation (1a, 1a', 1b, 1b').

13. Commutateur selon la revendication 8, **caractérisé en ce que** le bouton d'actionnement (2a, 2b) agrippe d'en haut la collerette périphérique (11a, 11b).

14. Commutateur selon la revendication 1, **caractérisé en ce que** le verrouillage entre l'élément de maintien de bouton et le boîtier est exécuté sans jeu.

15. Commutateur selon la revendication 1, **caractérisé en ce que** plusieurs commutateurs sont assemblés en un groupe de commutateurs au moyen de boîtiers (3, 3c) reliés d'une pièce.

16. Commutateur selon revendication 1 ou 14, **caractérisé en ce que** les commutateurs sont utilisés pour la commande de la position d'un siège de véhicule automobile ou d'un toit ouvrant.
